# EUROPÄISCHE PATENTANMELDUNG

(11) **EP 2 175 140 A1**
(43) Veröffentlichungstag der Anmeldung: **14.04.2010**
(21) Anmeldenummer: 09012556.8
(22) Anmeldetag: 05.10.2009
(51) Int. Cl.: F04D 25/06, F04D 25/08, F04D 29/28

(54) **Querstromventilator, Lüftungsgerät mit Querstromventilator und Verfahren zur Lüftung eines Raumes mittels eines Querstromventilators**

(30) Priorität: 13.10.2008 DE 102008052823
(71) Anmelder: LTG Aktiengesellschaft, 70435 Stuttgart (DE)
(72) Erfinder: Schaal, Gerd, Dr.-Ing., 70567 Stuttgart (DE)
(74) Vertreter: Grosse, Rainer

(57) **Zusammenfassung**

Die Erfindung betrifft einen Querstromventilator (1) mit einem Gehäuse (2), einem eine Drehachse (6) aufweisenden Laufrad (5) und einem Wirbelbildner (7). Es ist vorgesehen, dass das Gehäuse (2) als quer zur Drehachse (6) geteiltes Gehäuse (2) mit mindestens zwei Gehäuseteilen (3,4) ausgebildet ist, dass das Laufrad (5) sich entlang beider Gehäuseteile (3,4) erstreckt, dass jedes Gehäuseteil (3,4) einen zum Wirbelbildner (7) gehörenden Wirbelbildnerabschnitt (8,9) aufweist und jedem Gehäuseteil (3,4) ein Ansaugluftstrom (19,21) und ein Ausblasluftstrom (20,22) zugeordnet ist, wobei die Gehäuseteile (3,4) und/oder die Wirbelbildnerabschnitte (8,9) derart ausgestaltet und/oder zueinander angeordnet sind, dass die Ansaugluftströme (19,21) zueinander unterschiedliche Richtungen aufweisen und/oder die Ausblasluftströme (20,22) zueinander unterschiedliche Richtungen besitzen.

Ferner betrifft die Erfindung ein Lüftungsgerät und ein Lüftungsverfahren.

## Beschreibung

Die Erfindung betrifft einen Querstromventilator mit einem Gehäuse, einem eine Drehachse aufweisenden Laufrad und einem Wirbelbildner.

Ein Querstromventilator der eingangs genannten Art ist bekannt. Mit ihm lässt sich - beispielsweise zur Belüftung eines Raumes - ein Luftstrom erzeugen, das heißt, er saugt als Ansaugluftstrom Luft an und bläst diese als Ausblasluftstrom aus. Soll dem zu belüftenden Raum nicht nur Luft zugeführt, sondern von diesem auch Luft abgeführt werden, so ist für die Zuführung als auch für die Abführung jeweils ein Querstromventilator jeweils mit Gehäuse, jeweils mit Laufrad und jeweils mit Wirbelbildner sowie jeweils mit Antrieb erforderlich.

Der Erfindung liegt die Aufgabe zugrunde, einen Querstromventilator anzugeben, der bei einfachem und preiswertem Aufbau komplexe Lüftungsaufgaben bewältigen kann.

Diese Aufgabe wird erfindungsgemäß dadurch gelöst, dass das Gehäuse als quer zur Drehachse geteiltes Gehäuse mit mindestens zwei Gehäuseteilen ausgebildet ist, dass das Laufrad sich entlang beider Gehäuseteile erstreckt, dass jedes Gehäuseteil einen zum Wirbelbildner gehörenden Wirbelbildnerabschnitt aufweist und jedem Gehäuseteil ein Ansaugluftstrom und ein Ausblasluftstrom zugeordnet ist, wobei die Gehäuseteile und/oder die Wirbelbildnerabschnitte derart ausgestaltet und/oder zueinander angeordnet sind, dass die Ansaugluftströme zueinander unterschiedliche Richtungen aufweisen und/oder die Ausblasluftströme zueinander unterschiedliche Richtungen besitzen. Da insofern mindestens zwei Luftströme mit in der Richtung unterschiedlichen Ansaugluftströmen und/oder in der Richtung unterschiedlichen Ausblasluftströmen mittels ein und desselben Querstromventilators, der nur ein einziges Laufrad aufweist, erzeugt werden, können diese beiden Luftströme unterschiedliche Aufgaben, beispielsweise bei der Belüftung eines Raumes, übernehmen und demzufolge bei geringem Geräteeinsatz anspruchsvolle Lüftungsaufgaben erfüllen. Durch die Teilung des Gehäuses werden die mindestens zwei Gehäuseteile ausgebildet, wobei das Laufrad sich jedoch durch beide Gehäuseteile erstreckt. Jedes der beiden Gehäuseteile weist einen Wirbelbildnerabschnitt auf, sodass jedes der beiden Gehäuseteile einen entsprechenden Luftstrom führt, jedoch durch entsprechende Ausgestaltung der Gehäuseteile und/oder ihrer Lage zueinander und/oder durch entsprechende Ausgestaltung der Wirbelbildnerabschnitte und/oder ihrer Lage zueinander die Richtungen der Ansaugluftströme der Gehäuseteile und/oder die Richtungen der Ausblasluftströme der Gehäuseteile unterschiedlich sind. So ist es beispielsweise möglich, mittels des Luftstroms eines Gehäuseteils Luft in einen zu belüftenden Raum einzubringen und mittels des anderen Gehäuseteils Luft aus dem Raum abzuführen. Für diese Lüftungsaufgabe ist demzufolge nur ein Querstromventilator erforderlich. Selbstverständlich ist es auch möglich, aus dem zu belüftenden Raum Luft in einem Umluftkreislauf zu führen oder es ist eine Kombination von Zuluft, Fortluft und/oder Umluft realisiert.

Nach einer Weiterbildung der Erfindung ist vorgesehen, dass jedes der Gehäuseteile oder zumindest jedes von zwei endseitigen Gehäuseteilen eine Lagerstelle für das Laufrad aufweist. Demzufolge ist das Laufrad vorzugsweise jeweils endseitig mittels der entsprechenden Lagerstelle gelagert. Demzufolge ist es nicht notwendig, dass jedes Gehäuseteil zwei Lagerstellen für das Laufrad besitzt. Die Anzahl der Lagerstellen ist daher minimiert. Bei besonders langen Gehäusen ist es jedoch möglich, dass zumindest ein Gehäuseteil, das sich vorzugsweise im mittleren Bereich der Längserstreckung des Laufrads befindet, eine zusätzliche Lagerstelle für das Laufrad besitzt.

Es ist vorteilhaft, wenn benachbarte Gehäuseteile mindestens eine Trennwand zwischen sich aufweisen. Die Trennwand sorgt dafür, dass die den Gehäuseteilen zugeordneten Luftströme voneinander abgetrennt werden.

Insbesondere kann vorgesehen sein, dass das Laufrad mindestens eine, sich quer zur Drehachse erstreckende Stützscheibe aufweist, die mit der Trennwand fluchtet. Die Trennung der Luftströme wird insofern nicht nur durch die Trennwand, sondern auch durch die Stützscheibe realisiert.

Nach einer Weiterbildung der Erfindung ist vorgesehen, dass eines der Gehäuseteile einen Antrieb, insbesondere einen Elektromotor, für das Laufrad aufweist. Da der erfindungsgemäße Querstromventilator nur ein einziges Laufrad besitzt, ist nur ein einziger Antrieb erforderlich, obwohl mehrere Luftströme mit unterschiedlichen Richtungen zueinander erzeugt werden.

Insbesondere kann vorgesehen sein, dass die Richtungen der Ansaugluftströme und/oder die Richtungen der Ausblasluftströme einen Winkel von etwa 90°, etwa 180° oder etwa 270° zueinander aufweisen. Hierdurch lassen sich bevorzugte Bauformen des Querstromventilators realisieren, insbesondere um die vorstehend erwähnten, unterschiedlichen Lüftungsaufgaben einfach bewältigen zu können. Eine Weiterbildung der Erfindung sieht vor, dass die Gehäuseteile und/oder die Wirbelbildnerabschnitte um die Drehachse zueinander winkelverdreht angeordnet sind. Es können demzufolge gleichartig aufgebaute Gehäuseteile vorgesehen sein, die - durch ihre um die Drehachse winkelversetzte Anordnung zueinander - dazu führen, dass die beiden ihnen zugeordneten Luftströme hinsichtlich ihrer Ansaugluftströme und/oder hinsichtlich ihrer Ausblasluftströme unterschiedliche Richtungen aufweisen. Zusätzlich oder alternativ ist es auch möglich, dass die Wirbelbildnerabschnitte der Gehäuseteile um die Drehachse zueinander winkelverdreht/winkelversetzt angeordnet sind, um die vorstehend erwähnten unterschiedlichen Richtungen der Luftströme zu erzeugen. Zusätzlich oder alternativ ist es selbstverständlich denkbar, dass die Wirbelbildnerabschnitte der Gehäuseteile gleich ausgestaltet und/oder nicht winkelversetzt zueinander, sondern fluchtend zueinander, angeordnet sind und dass durch die Ausbildung der Gehäuseteile, insbesondere durch die Ausbildung und/oder Lage von Ansaugöffnungen und/oder Ausblasöffnungen der Gehäuseteile und/oder Ausbildung und/oder Lage der Luftleitvorrichtungen der Gehäuseteile die erwähnten, unterschiedlichen Richtungen der Luftströme erzielt werden.

Es ist vorteilhaft, wenn Ansaugluftstrom und Ausblasluftstrom von mindestens einem der Gehäuseteile etwa einen Winkel im Bereich von 20° bis 90°, vorzugsweise etwa 90°, zueinander aufweisen. Insofern kann bei diesem Luftstrom insbesondere eine Umlenkung um etwa 90° zwischen Ansaugseite und Ausblasseite erfolgen.

Ferner ist es vorteilhaft, wenn Ansaugstrom und Ausblasstrom von mindestens einem der Gehäuseteile etwa einen Winkel im Bereich von 90° bis 180°, vorzugsweise etwa 180°, zueinander aufweisen.

Bei dieser bevorzugten Ausgestaltung (etwa 180°) liegt quasi keine Umlenkung der Luft im Hinblick auf den Ansaugluftstrom zum Ausblasluftstrom vor, sondern der geförderte Luftstrom weist einen Ansaugluftstrom auf, der zum Laufradabschnitt gelangt und von dort - etwa in gleicher Richtung - als Ausblasluftstrom ausgeblasen wird. Der Winkel von etwa 180° bedeutet also, dass quasi keine Umlenkung des Luftstromes erfolgt.

Es ist vorteilhaft, wenn die Gehäuseteile gleich lang sind oder unterschiedliche Längen aufweisen. Die Länge der Gehäuseteile ist im Wesentlichen von dem pro Gehäuseteil zu fördernden Volumenstrom des zugeordneten Luftstroms abhängig. Soll ein Gehäuseteil nur einen geringen Volumenstrom und das andere Gehäuseteil desselben Querstromventilators einen großen beziehungsweise größeren Volumenstrom fördern, so wird das erstgenannte Gehäuseteil relativ kurz und das letztgenannte Gehäuseteil entsprechend länger ausgebildet sein.

Nach einer Weiterbildung der Erfindung ist vorgesehen, dass jedes Gehäuseteil mindestens eine Ansaugöffnung für den zugehörigen Ansaugluftstrom und mindestens eine Ausblasöffnung für den zugehörigen Ausblasluftstrom aufweist. Insbesondere kann durch die Ausgestaltung und/oder Lage von Ansaugöffnung und/oder Ausblasöffnung von jedem der Gehäuseteile die Ansaugluftströme zueinander unterschiedliche Richtungen erhalten oder die Ausblasluftströme zueinander unterschiedliche Richtungen aufweisen. Diese Maßnahme kann auch mit anderen, vorstehend bereits erwähnten Maßnahmen zur Richtungsvorgabe der erwähnten Luftströme kombiniert werden.

Eine Weiterbildung der Erfindung sieht vor, dass jedes Gehäuseteil mindestens eine Luftleitvorrichtung aufweist. Die Luftleitvorrichtung dient einerseits der Luftführung im dazugehörigen Gehäuseteil, wirkt sich jedoch vorzugsweise andererseits auch auf die Lage und Richtung des zugehörigen Ansaugluftstroms und/oder des zugehörigen Ausblasluftstroms aus.

Es ist vorteilhaft, wenn zumindest eine der Lagerstellen von dem Antrieb gebildet oder mitgebildet wird. Der Antrieb, der mit dem Laufrad gekuppelt ist, besitzt eine Rotorlagerung, die gleichzeitig die Lagerfunktion für die zugehörige Seite des Laufrads übernehmen kann.

Es ist vorteilhaft, wenn der Antrieb an einer Seitenwand des zugehörigen Gehäuseteils befestigt ist. Dies kann bevorzugt dadurch erfolgen, dass der Antrieb an eine Seitenwand des Gehäuseteils angeflanscht ist.

Die Erfindung betrifft ferner ein Lüftungsgerät, das einen Querstromventilator der vorstehend beschriebenen Art aufweist.

Es ist vorteilhaft, wenn das Lüftungsgerät zur Durchführung von Lüftungsaufgaben, insbesondere Klimatisierungsaufgaben, mindestens einen Wärmetauscher aufweist, über den mittels mindestens eines Gehäuseteils des Querstromventilators Primärluft zugeführt und in einen zu belüftenden Raum eingebracht wird. Insbesondere kann vorgesehen sein, dass das Lüftungsgerät mittels mindestens eines Gehäuseteils, insbesondere einem weiteren Gehäuseteil, des Querstromventilators Raumluft aus dem zu belüftenden Raum als Abluft und/oder Umluft abführt.

Die Erfindung betrifft ferner ein Verfahren zur Lüftung eines Raumes mittels eines Querstromventilators, mit dessen Laufrad mindestens zwei Ansaugluftströme und mindestens zwei Ausblasluftströme gefördert werden, wobei die Ansaugluftströme zueinander unterschiedliche Richtungen aufweisen und/oder die Ausblasluftströme zueinander unterschiedliche Richtungen besitzen.

Die Zeichnungen veranschaulichen die Erfindung anhand von Ausführungsbeispielen, und zwar zeigt:
- Figur 1: eine schematische, perspektivische Ansicht eines Querstromventilators,
- Figur 2: eine schematische Seitenansicht auf den Querstrom- ventilator der Figur 1,
- Figur 3: ein Gehäuseteil eines Querstromventilators,
- Figur 4: ein anderes Gehäuseteil eines Querstromventilators,
- Figur 5: eine Seitenansicht eines Lüftungsgeräts mit Quer- stromventilator,
- Figur 6: eine Draufsicht auf das Lüftungsgerät der Figur 5 (teil- weise geschnitten),
- Figur 7: eine schematische Seitenansicht eines weiteren Aus- führungsbeispiels eines Lüftungsgeräts, und
- Figur 8: eine Draufsicht auf das Lüftungsgerät der Figur 7.

Die Figur 1 zeigt einen Querstromventilator 1, der ein Gehäuse 2 aufweist, das aus zwei Gehäuseteilen 3 und 4 besteht. In dem Gehäuse 2 und somit in den Gehäuseteilen 3 und 4 erstreckt sich ein Laufrad 5, das um eine Drehachse 6 rotieren kann. Ferner ist in dem Gehäuse 2 ein Wirbelbildner 7 untergebracht, der sich über die gesamte Längserstreckung des Laufrads 5 erstreckt und sich aus einem Wirbelbildnerabschnitt 8, der dem Gehäuseteil 3 zugeordnet ist, und einem Wirbelbildnerabschnitt 9, der dem Gehäuseteil 4 zugeordnet ist, zusammensetzt. Schließlich ist in dem Gehäuse 2 eine Luftleitanordnung 10 untergebracht, die eine Luftleitvorrichtung 11 aufweist, welche dem Gehäuseteil 3 zugeordnet ist und die eine Luftleitvorrichtung 12 besitzt, die dem Gehäuseteil 4 zugeordnet ist. Auf weitere Ausgestaltungen, wie beispielsweise einen Antrieb für das Laufrad 5 sowie eine Lagerung für das Laufrad 5 soll im Zuge der Figur 1 nicht eingegangen werden. Die Drehrichtung des Laufrads 5 ist in der Figur 1 mit einem Pfeil 13 gekennzeichnet. Zwischen den beiden Gehäuseteilen 3 und 4 ist mindestens eine sich quer, insbesondere rechtwinklig, zur Drehachse 6 erstreckende Trennwand 14 angeordnet, wobei - wie in der Figur 1 gezeigt - auch zwei aneinanderliegende Trennwände 14 vorgesehen sein können, wobei jedem Gehäuseteil 3 und 4 eine Trennwand 14 zugeordnet ist.

Die aus der Figur 1 hervorgehende Konstruktion des Querstromventilators 1 lässt erkennen, dass das Gehäuseteil 4 gegenüber dem Gehäuseteil 3 um die Drehachse 6 um 90° im Uhrzeigersinn winkelverdreht angeordnet ist. Damit liegen die Wirbelbildnerabschnitte 8 und 9 ebenfalls um 90° versetzt zueinander. Dies hat im Betrieb des Querstromventilators 1 folgende Auswirkung: wird von einem nicht dargestellten Antrieb das Laufrad 5 in Richtung des Pfeils 13 gedreht, so fördern die Lamellen 15 des Laufrads 5 einen ersten Luftstrom 16 im Bereich des Gehäuseteils 3 und einen zweiten Luftstrom 17 im Bereich des Gehäuseteils 4, wobei sich die beiden Luftströme 16, 17 hinsichtlich ihrer Strömungsrichtungen unterscheiden. Um eine Vermischung der beiden Luftströme 16 und 17 zu vermeiden, ist die mindestens eine Trennwand 14 vorgesehen, und es kann zusätzlich vorgesehen sein, dass das Laufrad 5 mindestens eine Stützscheibe 18 aufweist, die vorzugsweise die Lamellen 15 stützt und mit der Trennwand 14 fluchtet, sodass auch innerhalb des Laufrads 5 eine lufttechnische Abschottung erfolgt. Der erste Luftstrom 16 setzt sich aus einem ersten Ansaugluftstrom 19 und einen ersten Ausblasluftstrom 20 zusammen. Der zweite Luftstrom 17 setzt sich aus einem zweiten Ansaugluftstrom 21 und einen zweiten Ausblasluftstrom 22 zusammen. Die Luftleitvorrichtungen 11 und 12 umspannen das Laufrad 5 mit Abstand und mit einem Umspannungswinkel von etwa 180°. Etwa diametral zur Drehachse 6 gegenüberliegend zur Luftleitvorrichtung 11 beziehungsweise 12 liegt jeweils der zugeordnete Wirbelbildnerabschnitt 8 beziehungsweise 9. Der Figur 1 ist zu entnehmen, dass der erste Ansaugluftstrom 19 mit dem ersten Ausblasluftstrom 20 einen Winkel von etwa 90° einschließt. Gleiches gilt für den zweiten Ansaugluftstrom 21 in Bezug auf den zweiten Ausblasluftstrom 22. Der jeweilige Luftstrom 16 beziehungsweise 17 tritt in das Innere des entsprechenden Abschnitts des Laufrads 5 ein, umströmt den entsprechenden Wirbelbildnerabschnitt 8 beziehungsweise 9 und tritt dann aus dem entsprechenden Abschnitt des Laufrads 5 wieder aus.

Da - wie vorstehend beschrieben - die beiden Gehäuseteile 3 und 4 relativ zueinander verdreht angeordnet sind, ergibt sich, dass die Ansaugluftströme 19 und 21 zueinander unterschiedliche Richtungen aufweisen, nämlich im Ausführungsbeispiel der Figur 1 einen Winkel von etwa 90° einschließen. Ferner weisen die beiden Ausblasluftströme 20 und 22 ebenfalls zueinander unterschiedliche Richtungen auf, denn sie schließen einen Winkel von etwa 90° zueinander ein. Diese unterschiedlichen Richtungen zwischen den Ansaugluftströmen 19 und 21 sowie den Ausblasluftströmen 20 und 22 können genutzt werden, um bestimmt Lüftungsaufgaben sehr einfach zu erfüllen, wie dies beispielhaft an einem nachstehend noch erläuterten Lüftungsgerät der Fall ist.

Die Figur 2 verdeutlicht die Ausgestaltung des Gehäuseteils 3 beziehungsweise 4. Deutlich ist erkennbar, dass das Gehäuse 2 und damit die Gehäuseteile 3 beziehungsweise 4 einen rechteckigen, vorzugsweise quadratischen Querschnitt aufweist, wobei in einem Eckbereich 23 der Wirbelbildnerabschnitt 8 beziehungsweise 9 angeordnet ist. Die verbleibenden drei Ecken werden von der Luftleitvorrichtung 11 beziehungsweise 12 umspannt. Hierdurch wird zwischen dem einen Ende 24 der Luftleitvorrichtung 11 beziehungsweise 12 und dem Wirbelbildnerabschnitt 8 beziehungsweise 9 eine Ansaugöffnung 25 für den Ansaugluftstrom 19 beziehungsweise 21 und zwischen einem anderen Ende 26 der Luftleitvorrichtung 11 beziehungsweise 12 und dem zugehörigen Wirbelbildnerabschnitt 8 beziehungsweise 9 eine Ausblasöffnung 27 für den Ausblasluftstrom 20 beziehungsweise 22 ausgebildet.

Die Figur 3 zeigt eine Ausgestaltung eines Gehäuseteils 3 beziehungsweise 4 eines Querstromventilators 1, bei der der Wirbelbildnerabschnitt 8 beziehungsweise 9 und/oder die Luftleitvorrichtung 11 beziehungsweise 12 derart ausgebildet ist/sind, dass der Ansaugluftstrom 19 beziehungsweise 21 gegenüber dem Ausblasluftstrom 20 beziehungsweise 22 umgelenkt wird, vorzugsweise um einen Winkel von etwa 90°. Ferner ist erkennbar, dass das Gehäuseteil 3 beziehungsweise 4 eine Seitenwand 28 aufweist. An dieser Seitenwand 28 ist eine Lagerstelle 29 für das Laufrad 5 angeordnet. Auf der dem Laufrad 5 abgewandten Seite der Seitenwand 28 kann ein Antrieb, vorzugsweise ein Elektromotor, angeordnet sein, der - durch eine Öffnung in der Seitenwand 28 hindurch - mit dem Laufrad 5 gekuppelt ist. In einem solchen Fall kann die erwähnte Lagerstelle 29 entfallen und der Elektromotor die entsprechende endseitige Lagerung des Laufrads 5 mitübernehmen.

Die Figur 4 zeigt ein weiteres Ausführungsbeispiel eines Gehäuseteils 3 beziehungsweise 4 eines Querstromventilators 1, das grundsätzlich der Ausgestaltung der Figur 3 entspricht, sodass auf die dortige Ausführung verwiesen wird. Unterschiedlich ist lediglich die Gestalt des Wirbelbildnerabschnitts 8 beziehungsweise 9 und die Ausführung der Luftleitvorrichtung 11 beziehungsweise 12, derart, dass der Ansaugluftstrom 19 beziehungsweise 21 gegenüber dem Ausblasluftstrom 20 beziehungsweise 22 einen Winkel von vorzugsweise etwa 180° aufweist, d.h., es erfolgt im Wesentlichen keine Luftumlenkung.

Selbstverständlich sind Varianten der beiden Ausgestaltungen der Figuren 3 und 4 möglich, derart, dass zwischen Ansaugluftstrom 19, 21 und Ausblasluftstrom 20, 22 ein Winkel < oder > 90° eingeschlossen ist, wobei der Winkel > 90° bis in den Bereich > 180° hineingehen kann.

Der Grundidee des erfindungsgemäßen Querstromventilators folgend ist es selbstverständlich möglich, dass nicht nur - wie im Ausführungsbeispiel der Figur 1 beschrieben - gleich ausgestaltete Gehäuseteile 3, 4 mit entsprechend gleichen Wirbelbildnerabschnitten 8, 9 sowie Luftleitvorrichtungen 11, 12 winkelversetzt zueinander angeordnet sind, sondern dass zusätzlich oder alternativ auch Ausgestaltungsvarianten zum Beispiel gemäß der Figuren 3 und 4 bei den Gehäuseteilen 3, 4 mit entsprechenden Wirbelbildnerabschnitten 8, 9 und/oder entsprechenden Luftleitvorrichtungen 11, 12 vorliegen können, um zusammen einen einzigen Querstromventilator 1 auszubilden. So kann beispielsweise die Ausgestaltung der Figur 3 mit der Ausgestaltung der Figur 4 bei einem einzigen Querstromventilator 1 kombiniert werden. Auch ist es möglich, dass ein Querstromventilator 1 mehr als nur zwei unterschiedliche Abschnitte aufweist, also zum Beispiel dreigliedrig oder viergliedrig und so weiter aufgebaut ist.

Die Figuren 5 bis 8 zeigen Anwendungsbeispiele des erfindungsgemäßen Querstromventilators. So zeigt die Figur 5 ein Lüftungsgerät 30, das beispielsweise als dezentrales Lüftungsgerät ausgebildet und an der Innenseite einer Fassade 31 eines Gebäudes oder dergleichen angeordnet ist. Die Figur 6 zeigt eine Draufsicht auf das Lüftungsgerät 30 der Figur 5. Die Fassade 31 weist eine Außenluftöffnung 32 auf, die mittels einer Klappe 33 des Lüftungsgeräts 30 geöffnet oder geschlossen werden kann. Das Lüftungsgerät 30 besitzt ferner einen Querstromventilator 1, der erfindungsgemäß ausgestattet ist, und zwei Gehäuseteile 3, 4 aufweist, wobei die Gehäuseteile 3, 4 unterschiedliche Luftströme, nämlich einen ersten Luftstrom 16 und einen zweiten Luftstrom 17 führen können. Hierauf wird nachstehend noch näher eingegangen. An der Querstromventilator 1 grenzt ein Schalldämpfer 34 mit Wärmerückgewinner an und es folgt ein Luftverteilkasten 35, der mit Luftdüsen 36 strömungstechnisch in Verbindung steht. Es folgt ein Wärmetauscher 37 und ein Zuluftauslass 38. Ferner ist ein Raumlufteinlass 39 für Raumluft aus einem Raum 41 des Gebäudes und zum Mischen mit Zuluft vorgesehen. Das Lüftungsgerät 30 weist ferner einen weiteren Raumlufteinlaß 40 für das Abführen von Raumluft als Abluft auf.

Gemäß der Figuren 5 und 6 ist die Anordnung nun so getroffen, dass aufgrund der erfindungsgemäßen Teilung des Querstromventilators 1 die eine Hälfte dazu dient, Zuluft durch die Außenluftöffnung 32 bei geöffneter Klappe 33 anzusaugen (Ansaugluftstrom 19). Die angesaugte Außenluft als Ausblasluftstrom 20 durch den Schalldämpfer 34 mit Wärmerückgewinner zu führen und in den Luftverteilkasten 35 einzubringen. Von dort aus gelangt die Außenluft - gegebenenfalls durch den Wärmerückgewinner vorgewärmt oder auch gekühlt - in die Düsen 36, die eine Induktionseinrichtung bilden. Die aus den Düsen 36 austretende Außenluft gelangt in einen Mischraum 42 und tritt durch den Wärmetauscher 37 hindurch und schließlich aus dem Zuluftauslaß 38 aus und gelangt auf diese Art und Weise in den Raum 41. Die andere Hälfte des erfindungsgemäßen Querstromventilators 1 saugt (Ansaugluftstrom 21) Raumluft durch den Raumlufteinlaß 40 an, sodass dieser durch den Schalldämpfer 34 mit Wärmerückgewinner strömt, den entsprechenden Bereich des Querstromventilators 1 durchsetzt und aus einer ebenfalls an der Fassade 31 ausgebildeten, in den Figuren 5, 6 nicht dargestellten, nach außen führenden Luftauslassöffnung austritt. Aufgrund der Induktionswirkung der von den Düsen 36 gebildeten Induktionseinrichtung wird ferner Raumluft durch den Raumlufteinlass 39 in den Mischraum 42 eintreten, sich mit der aus den Düsen austretenden Außenluft vermischen und gemeinsam mit dieser den Wärmetauscher 37 durchsetzen und in den Raum 41 gelangen.

Die Figuren 7 und 8 zeigen ein als Bodeneinbaugerät ausgebildetes Lüftungsgerät 30, das ebenfalls als dezentrales Lüftungsgerät ausgebildet und im Bereich einer Fassade 31 eines Gebäudes angeordnet ist. Die Figur 7 zeigt eine Seitenansicht und die Figur 8 eine Draufsicht auf dieses Lüftungsgerät 30, das im Wesentlichen dem Lüftungsgerät 30 der Figuren 5 und 6 entspricht, nur keinen Schalldämpfer 34 mit Wärmerückgewinner und auch keine Induktionseinrichtung, also keine Düsen 36 aufweist. Ein Umluftstrom ist ebenfalls nicht vorgesehen. Insofern dient der eine Teil des erfindungsgemäßen Querstromventilators 1 dem Einbringen von Außenluft in den Raum (erster Luftstrom 16) und der andere Teil des erfindungsgemäßen Querstromventilators 1 dem Abführen von Raumluft nach Außen (zweiter Luftstrom 17). Der erste Luftrom 16 wird über einen Wärmetauscher 37 zur Luftbehandlung geführt. Die beiden Teile des Querstromventilators 1 sind derart - wie vorstehend erläutert - ausgebildet, dass der eine Teil keine Luftumlenkung vornimmt (Luftstrom 16) und der andere Teil eine 90°-Luftumlenkung bewirkt (Luftstrom 17).

## Patentansprüche

1. Querstromventilator mit einem Gehäuse, einem eine Drehachse aufweisenden Laufrad und einem Wirbelbildner, **dadurch gekennzeichnet, dass** das Gehäuse (2) als quer zur Drehachse (6) geteiltes Gehäuse (2) mit mindestens zwei Gehäuseteilen (3,4) ausgebildet ist, dass das Laufrad (5) sich entlang beider Gehäuseteile (3,4) erstreckt, dass jedes Gehäuseteil (3,4) einen zum Wirbelbildner (7) gehörenden Wirbelbildnerabschnitt (8,9) aufweist und jedem Gehäuseteil (3,4) ein Ansaugluftstrom (19,21) und ein Ausblasluftstrom (20,22) zugeordnet ist, wobei die Gehäuseteile (3,4) und/oder die Wirbelbildnerabschnitte (8,9) derart ausgestaltet und/oder zueinander angeordnet sind, dass die Ansaugluftströme (19,21) zueinander unterschiedliche Richtungen aufweisen und/oder die Ausblasluftströme (20,22) zueinander unterschiedliche Richtungen besitzen.

2. Querstromventilator nach Anspruch 1, **dadurch gekennzeichnet, dass** jedes der Gehäuseteile (3,4) oder zumindest jedes von zwei endseitigen Gehäuseteilen (3,4) eine Lagerstelle (29) für das Laufrad (5) aufweist.

3. Querstromventilator nach einem der vorhergehenden Ansprüche, **dadurch gekennzeichnet, dass** benachbarte Gehäuseteile (3,4) mindestens eine Trennwand (14) zwischen sich aufweisen.

4. Querstromventilator nach einem der vorhergehenden Ansprüche, **dadurch gekennzeichnet, dass** das Laufrad (5) mindestens eine, sich quer zur Drehachse (6) erstreckende Stützscheibe (18) aufweist, die mit der Trennwand (14) fluchtet.

5. Querstromventilator nach einem der vorhergehenden Ansprüche, **dadurch gekennzeichnet, dass** eines der Gehäuseteile (3,4) einen Antrieb, insbesondere einen Elektromotor, für das Laufrad (5) aufweist.

6. Querstromventilator nach einem der vorhergehenden Ansprüche, **dadurch gekennzeichnet, dass** die Richtungen der Ansaugluftströme (19,21) und/oder die Richtungen der Ausblasluftströme (20,22) einen Winkel von etwa 90°, etwa 180° oder etwa 270° zueinander aufweisen.

7. Querstromventilator nach einem der vorhergehenden Ansprüche, **dadurch gekennzeichnet, dass** die Gehäuseteile (3,4) und/oder die Wirbelbildnerabschnitte (8,9) um die Drehachse (6) zueinander winkelverdreht angeordnet sind.

8. Querstromventilator nach einem der vorhergehenden Ansprüche, **dadurch gekennzeichnet, dass** Ansaugstrom (19,21) und Ausblasstrom (20,22) von mindestens einem der Gehäuseteile (3,4) etwa einen Winkel im Bereich von 20° bis 90°, vorzugsweise einen Winkel von etwa 90°, zueinander aufweisen.

9. Querstromventilator nach einem der vorhergehenden Ansprüche, **dadurch gekennzeichnet, dass** Ansaugstrom (19,21) und Ausblasstrom (20,22) von mindestens einem der Gehäuseteile (3,4) etwa einen Winkel im Bereich von 90° bis 180°, vorzugsweise einen Winkel von etwa 180°, zueinander aufweisen.

10. Querstromventilator nach einem der vorhergehenden Ansprüche, **dadurch gekennzeichnet, dass** die Gehäuseteile (3,4) gleich lang sind oder unterschiedliche Längen aufweisen.

11. Querstromventilator nach einem der vorhergehenden Ansprüche, **dadurch gekennzeichnet, dass** jedes Gehäuseteil (3,4) mindestens eine Ansaugöffnung (25) für den Ansaugluftstrom (19,21) und mindestens eine Ausblasöffnung (27) für den Ausblasluftstrom (20,22) aufweist.

12. Querstromventilator nach einem der vorhergehenden Ansprüche, **dadurch gekennzeichnet, dass** jedes Gehäuseteil (3,4) mindestens eine Luftleitvorrichtung (11,12) aufweist.

13. Querstromventilator nach einem der vorhergehenden Ansprüche, **dadurch gekennzeichnet, dass** zumindest eine der Lagerstellen (29) von dem Antrieb gebildet oder mitgebildet wird.

14. Querstromventilator nach einem der vorhergehenden Ansprüche, **dadurch gekennzeichnet, dass** der Antrieb an einer Seitenwand (28) des zugehörigen Gehäuseteils (3,4) befestigt ist.

15. Lüftungsgerät, insbesondere dezentrales Lüftungsgerät, mit einem Querstromventilator (1) nach einem oder mehreren der vorhergehenden Ansprüche.

16. Lüftungsgerät nach Anspruch 15, **gekennzeichnet durch** mindestens einen Wärmetauscher (37), über den mittels mindestens einem Gehäuseteil (3,4) des Querstromventilators (1) Primärluft geführt und in einen zu lüftenden Raum (41) eingebracht wird.

17. Lüftungsgerät nach einem der vorhergehenden Ansprüche, **dadurch gekennzeichnet, dass** mittels mindestens einem Gehäuseteil (3,4) des Querstromventilators (1) Raumluft aus dem zu lüftenden Raum (41) als Abluft und/oder Umluft abgeführt wird.

18. Verfahren zur Lüftung eines Raumes (41) mittels eines Querstromventilators (1), mit dessen Laufrad (5) mindestens zwei Ansaugluftströme (19,21) und mindestens zwei Ausblasluftströme (20,22) gefördert werden, wobei die Ansaugluftströme (19,21) zueinander unterschiedliche Richtungen aufweisen und/oder die Ausblasluftströme (20,22) zueinander unterschiedliche Richtungen besitzen.
